# EUROPÄISCHE PATENTSCHRIFT

(11) **EP 0 326 716 B1**
(45) Veröffentlichungstag und Bekanntmachung des Hinweises auf die Patenterteilung: **23.09.1992**
(21) Anmeldenummer: 88121920.8
(22) Anmeldetag: 31.12.1988
(51) Int. Cl.: B43K 1/08, B43K 7/10, B43K 5/18

(54) **Zeichengerät mit einer Zeichenspitze, deren Stirnfläche die gezeichnete Strichstärke bestimmt**
Drawing implement comprising a writing nib whose front part determines the width of the drawn line
Instrument à dessiner comportant une pointe à écrire dont la face frontale détermine l'épaisseur de la ligne dessinée

(30) Priorität: 30.01.1988 DE 3802746
(43) Veröffentlichungstag der Anmeldung: 09.08.1989
(73) Patentinhaber: Gebrüder Schneider GmbH, 78144 Tennenbronn (DE)
(72) Erfinder: Schneider, Roland, D-7741 Tennenbronn (DE)
(74) Vertreter: Schmitt, Hans, Dipl.-Ing.

(56) Entgegenhaltungen:
- DE-A- 1 511 403
- FR-A- 1 058 193
- FR-E- 83 271
- GB-A- 531 940
- GB-A- 2 001 285
- US-A- 2 700 784
- US-A- 2 851 774
- US-A- 3 025 835
- US-A- 3 215 121
- US-A- 4 198 172

## Beschreibung

Die Erfindung betrifft ein Zeichengerät, insbesondere für numerisch gesteuerte Zeichenanlagen, mit einem Zeichenende, dessen Stirnfläche die gezeichnete Strichstärke des Zeichengerätes bestimmt und bei Gebrauch zwischen sich und einem Schreib- oder Zeichenträger einen Kapillarspalt hat, mit einer Zuführung von Schreibmedium zum Zeichenende und mit einem die Stirnfläche des Zeichenendes überragenden drehbaren Wälzkörper.

Aus der GB-A-531 940 ist ein derartiges Zeichengerät bekannt. An dem Zeichenende ist dabei als Wälzkörper eine Kugel eingelassen, die direkt oder indirekt von Druckfedern von innen her gegen einen Kugelsitz gedrückt ist und durch Druck auf das Schreibgerät diesen Kugelsitz für den Durchfluß von Tinte freigeben kann. Somit kann der Abstand der Stirnfläche des Zeichenendes von einem Schreib- oder Zeichnungsträger einen wechselnden Unterschied haben.

Dabei zeigt diese Druckschrift unterschiedliche Lösungen entweder nur mit einem Wälzkörper und demgegenüber nur geringfügig seitlich überstehender Stirnfläche oder aber mit einer relativ großen Stirnfläche für eine größere Strichstärke, bei der mehrere Tintenaustrittsöffnungen vorgesehen sind, um die Stirnfläche genügend mit Tinte benetzen zu können, so daß auch entsprechend viele Verschlußkugeln als Ventilteile notwendig sind. Eine solche Vorrichtung ist aufwendig und störanfällig und vor allem besteht die Gefahr, daß entweder zu viel oder zu wenig Tinte abgegeben wird. Insbesondere kann nach einer gewissen Zeit ein Verschleiß der Kugeln auftreten, so daß auch deren Schließwirkung beeinträchtigt werden kann.

Erheblich weniger aufwendig sind Zeichengeräte anderer Gattung, die eine als Röhrchen ausgebildete Zeichenspitze aufweisen. In vorteilhafter Weise bestimmt dabei die Stirnfläche die Breite des gezeichneten Striches, so daß gleichmäßige, normgerechte und randscharfe Linien bzw. "Striche" gefertigt werden können. Werden solche Zeichengeräte in großem Umfang und mit hoher Arbeitsgeschwindigkeit beispielsweise in numerisch gesteuerten Zeichenanlagen, sogenannten Plottern, eingesetzt, müssen hochwertige Werkstoffe benutzt werden, um genügend lange Standzeiten zu erreichen. Vor allem abrasive Schreib- oder Zeichnungsträger, beispielsweise matte Zeichenfolien, ergeben einen hohen Verschleiß an der Stirnfläche des Zeichengerätes. Bisher werden deshalb derartige Zeichengeräte häufig nur im Einwegsystem verwendet und/oder das Zeichenende beispielsweise mit einem Hartmetalleinsatz versehen. Der damit verbundene konstruktive Aufwand und die Verwendung hochwertiger Werkstoffe führt bislang wiederum zu einem sehr hohen Herstellungsaufwand auch dann, wenn das Zeichengerät nur für eine einmalige Verwendung vorgesehen ist.

Es besteht deshalb die Aufgabe, ein Zeichengerät der eingangs erwähnten Art zu schaffen, dessen Herstellung mit vergleichsweise wenig Aufwand verbunden und welches auf abrasiven Schreib- und Zeichnungsträgern kaum einem Verschleiß unterworfen ist, welches aber dennoch gleichmäßige, normgerechte und randscharfe Linien ermöglicht.

Die erfindungsgemäße Lösung sieht vor, daß bei einem Zeichengerät der eingangs erwähnten Art der Überstand des Wälzkörpers derart bemessen ist, daß zwischen dem am Überstandsende des Wälzkörpers anliegenden Schreib- oder Zeichnungsträger und der Stirnfläche des Zeichenendes der Kapillarspalt für das Schreibmedium gebildet ist, wobei die Stirnfläche von innen nach außen verlaufende Rillen mit kapillarwirkenden Querschnittsabmessungen aufweist.

Der drehbare Wälzkörper dient somit nicht als Teil eines Ventiles, welches gegen Federkraft gelagert und auch nachgiebig sein muß, um die Schreibflüssigkeit an die Stirnfläche austreten zu lassen. Er hat vielmehr die Aufgabe zu verhindern, daß die ausschließlich zum Auftragen der Tinte oder Schreibflüssigkeit dienende Stirnfläche des Zeichenendes auf dem Papier, der Folie oder dergleichen reibt und verschlissen wird. Gleichzeitig ist dadurch eine gleichbleibende, normgerechte Linienbreite auch bei längerem Gebrauch und starker Beanspruchung des Zeichengerätes gewährleistet. Auf eine Verwendung von widerstandsfähigen und teuren Werkstoffen an dem Zeichenende und dessen Stirnfläche kann verzichtet werden, was den Herstellungsaufwand ebenso reduziert wie die Vermeidung von den Wälzkörper an einen Schließsitz drückenden Federn. Der von dem Wälzkörper bewirkte Überstand ist sehr gering und beträgt zweckmäßigerweise nur Bruchteile von Millimetern, so daß zwischen der Stirnfläche und dem Schreib- oder Zeichnungsträger der schon erwähnte Kapillarspalt gebildet wird. Dies ermöglicht es, auch auf schwierigen Schreibflächen wie beispielsweise Folien gleichmäßige und randscharfe Linien ohne störende Unterbrechungen aufzutragen.

Die Drehbarkeit des Wälzkörpers vermindert nicht nur die Abnützung dieses die Distanz des Kapillarspaltes aufrechterhaltenden Teiles, sondern ermöglicht vielmehr auch, das Zeichengerät beim Schreiben oder Zeichnen leichtgängig über den Schreib- oder Zeichnungsträger führen zu können. In vorteilhafter Weise genügt dabei ein einziger Austritt für Schreibflüssigkeit, weil diese durch die von innen nach außen verlaufenden Rillen mit kapillarwirkenden Querschnittsabmessungen schnell nach außen auf die Oberfläche der Stirnfläche gezogen wird, was für eine bestimmte Breite des herzustellenden Striches von Vorteil ist.

Von besonderem Vorteil ist es, wenn der Wälzkörper als Kugel ausgebildet und vorzugsweise zentral in der Stirnfläche angeordnet ist. Ein als Kugel ausgebildeter Wälzkörper berührt nämlich die Schreib- oder Zeichenfläche nur punktförmig und bildet damit einen weitgehend durchgängigen Kapillarspalt im Bereich der gesamten Stirnfläche des Zeichengerätes. Darüberhinaus gestattet eine drehbare Kugel, das Zeichengerät leichtgängig und frei in jede beliebige Richtung auf dem Schreib- oder Zeichnungsträger zu bewegen. Die zentrale Anordnung der Kugel erleichtert es, das Zeichengerät beim Schreiben oder Zeichnen mit einem auf jeder Seite der Stirnfläche praktisch gleichbleibenden Kapillarspalt zu bewegen und nicht übermäßig schräg zu verwenden.

Bei oberflächlicher Betrachtung hat das erfindungsgemäße Zeichengerät mit einem als Kugel ausgebildeten Wälzkörper eine gewisse Ähnlichkeit mit üblichen Kugelschreibern. Von diesen unterscheidet es sich aber wesentlich in seinem Aufbau und seiner Funktionsweise. Während Kugelschreiber üblicherweise kurz unterhalb des Großkreises die Schreibkugel mit ihrem äußeren Bördelrand umfassen, steht bei dem erfindungsgemäßen Zeichengerät die Kugel nur Bruchteile von Millimetern über. Die Linienbreite wird durch die Stirnfläche des Zeichenendes und nicht durch die Größe der Schreibkugel und die eventuell größere geringere Druckkraft auf diese Kugel bestimmt. Während bei einem Kugelschreiber ständig ein pastöses Schreibmedium mit Hilfe der Schreibkugel auf eine Fläche übertragen wird, ist für die Schreibfunktion des erfindungsgemäßen Zeichengerätes der Kapillarspalt wesentlich.

Er saugt durch seine Kapillarwirkung das Schreibmedium in den Bereich zwischen Stirnfläche und Zeichnungsträger und gestattet es, - im Gegensatz zu vorbekannten Kugelschreibern - mit dem erfindungsgemäßen Zeichengerät auch auf schwierigen Schreib- oder Zeichnungsträgern, wie beispielsweise Folien gut und zuverlässig zu schreiben oder zu zeichnen.

Man kennt bereits auch Kugelschreiber und Markierstifte, deren Schreibkugel in der Kugelschreiberspitze federdruckbeaufschlagt und in Richtung der Kugelschreiberachse verschiebbar angeordnet ist. Solche Kugelschreiber bzw. Markierstifte werden beispielsweise in der DE-AS 12 09 912, der DE-OS 25 59 158, der US-PS 15 63 408 sowie der FR-PS 950 038 beschrieben. Sie sollen eine von dem auf die Schreibkugel einwirkenden Schreibdruck abhängige veränderliche Strichstärke bewirken, gehen alle aber auch von dem Grundprinzip eines üblichen Kugelschreibers aus, bei dem die Austreibung und der Auftrag des Schreibmediums auf eine Schreibfläche vor allem durch die Mitnahme etwa von Tinte infolge der Schreibkugel-Drehung erfolgt. Bei diesen vorbekannten Kugelschreibern oder Markierstiften wird das Schreibmedium allenfalls durch Kapillarkräfte an die Schreibkugel herangeführt, nicht aber auch auf den Schreib- oder Zeichnungsträger. Wenn bei solchen vorbekannten Geräten die Schreibkugel in Richtung der Kugelschreiberachse beweglich ausgebildet ist, so kann der sie umgebende Bördelrand eventuell zwar bis auf einen geringfügigen Abstand an die Schreibfläche herangebracht werden. Der Bördelrand ist jedoch nicht so ausgebildet, daß -wie bei dem erfindungsgemässen Zeichengerät - sich zwischen einer die Linienbreite bestimmenden Stirnfläche und der Schreibfläche ein Kapillarspalt bilden würde. Bei den genannten Kugelschreibern und Markierstiften steht dem bereits die in Richtung der Kugelschreiberachse verschiebbare Anordnung der Schreibkugel entgegen.

Bei dem erfindungsgemäßen Zeichengerät ist es vorteilhaft, wenn die Kugel aus Metall oder Hartmetall besteht. Eine metallene Kugel, insbesondere wenn sie drehbar ausgebildet ist, unterliegt praktisch kaum einem Verschleiß.

Eine einfache Zuführung des Schreibmediums zum Zeichenende kann darin bestehen, daß die Kugel in dem Zeichenende mit einem vorzugsweise Kapillarkräfte bildenden Spiel gelagert und in dem der Stirnfläche gegenüberliegenden Bereich des Zeichenendes durch wenigstens zwei halterfeste, vorzugsweise Stegförmige Widerlager rückseitig abgestützt ist, die die Kugel entlang eines Kleinkreises oder punktförmig mit ihren zweckmäßigerweise abgeschrägten Berührungsflächen berühren.

Das Schreibmedium fließt zunächst aus seinem Reservoir nach unten in den Bereich der Widerlager. Da diese stegförmig ausgebildet sind, kann das Schreibmedium an ihnen vorbei bis an den oberen Bereich der Kugel heranfließen. Da die Kugel selbst mit Spiel gelagert ist, kann das Schreibmedium anschließend zwischen der Kugel und dem sie umfassenden Zeichenende vorbei bis zur Stirnfläche weiterlaufen. Zweckmäßigerweise wird dabei das Spiel der Kugel in dem Zeichenende so gering gewählt, daß auch hier Kapillarkräfte den Fluß des Schreibmediums bis an den Rand der Stirnfläche fördern. Die Widerlager stützen die Kugel nach oben hin ab und garantieren durch ihre halterfeste Ausbildung einen konstanten Kapillarspalt zwischen der Stirnfläche des Zeichenendes und dem Schreib- oder Zeichnungsträger. Gleichzeitig sichern sie die Position der Kugel in Richtung der Längsachse des Zeichengerätes. Während des Schreib- und Zeichenvorganges reibt die Kugel in der Zeichenspitze praktisch nur an den Berührungsflächen der Widerlager; damit wird ein leichtgängiges Linienziehen erreicht. Mit Hilfe der abgeschrägten Berührungsflächen läßt sich die Kugel während des Schreibvorganges automatisch in der Längsachse des Schreibgerätes zentrieren. Zudem verringern abgeschrägte - im Gegensatz zu dem Kugelumriß angepaßten - Berührungsflächen den unmittelbaren Kontaktbereich zwischen diesen und der Kugel und reduzieren entsprechend auch die dort entstehenden Reibungskräfte.

Zwar ist es denkbar, sowohl das Zeichenende als auch die Kugel aus Metall auszubilden. Jedoch wird der Herstellungsaufwand verringert und die Standfestigkeit des erfindungsgemäßen Zeichengerätes erhöht, wenn zumindest der die Kugel umgebende Bereich des Zeichenendes aus vorzugsweise elastisch aufweitbarem Kunststoff ist. Insbesondere bei den von Plottern erreichten hohen Schreib- und Zeichengeschwindigkeiten rotiert die Kugel des verwendeten Zeichengerätes mit sehr hohen Umdrehungszahlen in dem Zeichenende. Ist sowohl die Kugel als auch der sie umgebende Bereich des Zeichenendes aus Metall ausgebildet, so besteht grundsätzlich die Gefahr, daß die aufeinander reibenden Flächen von Kugel und Zeichenende infolge der dabei auftretenden Reibungshitze zum "Fressen" neigen und damit das Zeichengerät unbrauchbar wird. Dies wird vermieden, wenn das Zeichenende zumindest teilweise aus Kunststoff ausgebildet wird. Dabei verringert elastisch aufweitbarer Kunststoff den Herstellungsaufwand, weil bei Herstellung des erfindungsgemäßen Zeichengerätes die Kugel einfach in ihre Lagerung in dem Zeichenende eingeschnappt werden kann. Auch bei abrasiven Schreib- oder Zeichnungsträgern wirkt sich die Verwendung von Kunststoff als Material für das Zeichenende nicht nachteilig aus, da ja die Kugel als Abstandhalter dient und die Stirnfläche des Zeichenendes selbst mit diesen Medien nicht bzw. gerade noch in Berührung kommt.

Bei Verwendung von elastisch aufweitbarem Kunststoff kann das Zeichenende auch einteilig sein und beispielsweise als Spritzling hergestellt werden. Lediglich bei kleineren Linienbreiten und entsprechend feinen Kugeln ist es zweckmäßig, wenn das Zeichenende mehrteilig ausgebildet und vorzugsweise aus zwei zusammensteckbaren, an ihren Steckbereichen rotationssymmetrischen Teilen zusammengesetzt ist.

Vorteilhaft ist es, wenn in dem Zeichengerät ein mit Tusche oder Tinte gefülltes Schreibmittel-Reservoir vorgesehen ist.

Dabei dienen beide Schreibmedien gleichzeitig als Schmiermittel für die in dem Zeichenende gelagerte und beim Schreib- und Zeichenvorgang rotierende Kugel.

Nachstehend ist die Erfindung anhand vorteilhafter Ausführungsbeispiele in Verbindung mit den Zeichnungen noch näher erläutert. Es zeigen:
- Fig. 1: das teilweise abgebildete Zeichenende eines Zeichengerätes in Schnittdarstellung,
- Fig. 2: ein erfindungsgemäßes Zeichengerät in einer seitlichen Teil-Schnittdarstellung,
- Fig. 3: ein mehrteilig ausgebildetes Zeichenende in einer seitlichen Teil-Schnittdarstellung und
- Fig. 4: ein Zeichenende, dessen Stirnfläche kapillar wirkende radiale Rillen aufweist, in einer Aufsicht (Fig.4a) und einer seitlichen Teil-Schnittdarstellung (Fig.4b).

Fig. 1 zeigt den unteren Bereich eines mit 1 bezeichneten Zeichenendes eines erfindungsgemäßen Schreib- und Zeichengerätes. In dem Zeichenende 1 ist eine als Abstandhalter dienende Kugel 2 drehbar gelagert. Sie hält eine Stirnfläche 3 des Zeichenendes 1 von einem Schreib- oder Zeichnungsträger 4 derart auf Abstand, daß sich zwischen dem Schreib- oder Zeichnungsträger 4 und der Stirnfläche 3 ein Kapillarspalt K bilden kann. Die Kugel 2 ist in der Zeichenspitze 1 mit Spiel gelagert und rückseitig durch stegförmige Widerlager 5 abgestützt, die die Kugel entlang eines Kleinkreises mit ihren abgeschrägten Berührungsflächen 6 berühren. Die Widerlager 5 sind in einem Schreibmittel-Kanal 7 angeordnet. Das Schreibmittel - beispielsweise Tusche oder Tinte - fließt im Schreibmittel-Kanal 7 an den Widerlagern 5 vorbei zur Kugel 2 nach unten. Das seitliche Spiel der Kugel 2 in dem Zeichenende 1 erlaubt es dem Schreibmittel, an der Kugel 2 vorbei zur Stirnfläche 3 weiterzulaufen. Das Spiel zwischen der Kugel 2 und dem sie umfassenden Bereich des Zeichenendes 1 ist so gewählt, daß auch hier Kapillarkräfte den Fluß des Schreibmittels zur Stirnfläche 3 hin fördern. Das Schreibmittel dient der beim Schreib- oder Zeichenvorgang vor allem an den Berührungsflächen 6 der Widerlager 5 reibenden Kugel 2 als Schmiermittel. Während die Kugel 2 aus Metall hergestellt ist, besteht in Fig. 1 die Zeichenspitze 1 im wesentlichen aus festem Kunststoff.

Die Linienbreite des Zeichengerätes wird nicht - wie bei einem Kugelschreiber - durch die Kugel 2 bestimmt, sondern durch die Stirnfläche 3 der Zeichenspitze 1. Bei entsprechender Ausgestaltung der Stirnfläche 3 lassen sich mit dem erfindungsgemäßen Zeichengerät gleichmäßige, normgerechte und randscharfe Linien ziehen. Die Stirnflächen-Breite B ist exakt begrenzt und kann auf die gewünschte Linienbreite abgestimmt werden. Mit dem Zeichengerät kann auch auf schwierigen Schreib- oder Zeichnungsträgern 4 - beispielsweise auf Folien - gut und ohne störende Unterbrechungen geschrieben oder gezeichnet werden. Dies ermöglicht der Kapillarspalt K zwischen der Stirnfläche 3 und dem Schreib- oder Zeichnungsträger 4, der mittels der durch die Widerlager 5 rückseitig abgestützten Kugel 2 konstant gehalten wird. Auch bei längerem Gebrauch des erfindungsgemäßen Zeichengerätes bleibt dessen Linienbreite konstant, da die Stirnfläche 3 mit dem Schreib- oder Zeichnungsträger 4 praktisch nicht in Berührung kommt und daher - auch bei abrasiven Medien, wie beispielsweise matten Folien - kaum einem Verschleiß unterliegt. Gewöhnlich rollt allein die drehbare Kugel 2 über den Schreib- oder Zeichnungsträger 4. Dabei mitwirkende nach außen verlaufende Rillen 13 sind der besseren Übersichtlichkeit wegen in Fig 1, sowie auch in Fig. 2 und 3 weggelassen und werden anhand der Fig. 4a und 4b erläutert.

Fig. 2 zeigt das Zeichengerät 8 in einer seitlichen Teil-Schnittdarstellung. Deutlich zu erkennen ist ein fasriger Schreibmittel-Leiter 9. Dieser führt Tinte oder Tusche aus einem dahinterliegenden größeren Schreibmittel-Reservoir 10 zum Zeichenende 1. Dabei kann das Schreibmittel-Reservoir 10 ebenfalls aus einem fasrigen Material bestehen oder auch als Tintenpatrone ausgebildet sein.

Auch in Fig. 2 sind die abgeschrägten Berührungsflächen 6 der Widerlager 5 zu erkennen, die die Kugel 2 entlang eines Kleinkreises berühren; während des Schreibvorganges zentrieren sie die Kugel 2 automatisch in der Längsachse des Zeichengerätes 8.

Das erfindungsgemäße Zeichengerät kann sowohl bei numerisch gesteuerten Zeichenanlagen als auch mit Hilfe eines Hand-Führungsteils zum manuellen Zeichnen verwendet werden. Bei entsprechender Ausgestaltung können mit dem Zeichengerät beispielsweise technische Zeichnungen auch von Hand hergestellt, Schablonen ausgezeichnet oder Buchstaben geschrieben werden. Seine Ausgestaltung mit einem Kapillarspalt und einer als Abstandhalter dienenden drehbaren Kugel gestattet auch die Verwendung auf schwierigen oder abrasiven Schreib- oder Zeichnungsträgern. Dennoch ist die Herstellung des erfindungsgemäßen Zeichengerätes mit vergleichsweise geringem Aufwand möglich.

Fig. 3 zeigt ein zweiteilig ausgebildetes Zeichenende 1', das im wesentlichen aus einem unteren und oberen Teil 11a und 11b zusammengesetzt ist. Die Teile 11a und 11b werden beim Herstellungsvorgang des Zeichenendes 1' an ihren rotationssymmetrisch ausgebildeten Steckbereichen 12a und 12b zusammengepreßt und nehmen zwischen sich in ihrem Inneren die Kugel 2 auf. Eine solche Ausbildung der Zeichenspitze 1' ist insbesondere bei feinen Kugeln zweckmäßig, da eine einteilige Zeichenspitze nur schwer so ausgebildet werden könnte, daß auch eine sehr feine Kugel in sie einschnappbar ist.

Fig. 4 schließlich zeigt an dem Zeichenende 1'' anderen Stirnfläche 3' von innen nach außen verlaufende, radiale Rillen 13, wie sie auch bei den vorbeschriebenen Beispielen vorgesehen sind. Fig. 4a zeigt die mit vergleichsweise geringem Herstellungsaufwand verbundene und daher bevorzugte radiale Anordnung dieser Rillen 13 auf der Stirnfläche 3', Fig.4 b deren Anordnung und Ausbildung in einer seitlichen Teil-Schnittdarstellung. Diese Rillen 13 sind in ihren Querschnittsabmessungen -,vor allem in ihrer Breite so schmal bemessen, daß auch sie kapillar wirken. Damit ziehen sie die Tinte oder Tusche schneller nach außen auf die Oberfläche der Stirnfläche 3', was insbesondere bei Zeichenspitzen mit breiteren Strichstärken von Vorteil ist.
Fig. 4 zeigt eine mögliche Ausführungsform; die Rillen 13 könnten aber auch beispielsweise zum äußeren Rand hin offen ausgebildet werden oder aber nur knapp bis an den äußeren und/oder inneren Rand der Stirnfläche 3' reichen. Auch in diesen möglichen Ausführungsformen unterstützen die Rillen 13 die Verteilung der von dem in Fig.1 dargestellten Kapillarspalt K reichlich angesogenen Tusche oder Tinte auf der Stirnfläche 3 oder 3' der verschiedenen Ausführungsbeispiele.

## Patentansprüche

1. Zeichengerät, insbesondere für numerisch gesteuerte Zeichenanlagen, mit einem Zeichenende (1,1',1''), dessen Stirnfläche (3,3') die gezeichnete Strichstärke des Zeichengerätes bestimmt und bei Gebrauch zwischen sich und einem Schreib- oder Zeichenträger (4) einen Kapillarspalt (K) hat, mit einer Zuführung von Schreibmedium zum Zeichenende (1,1',1'') und mit einem die Stirnfläche (3,3') des Zeichenendes (1,1',1'') überragenden drehbaren Wälzkörper, **wobei** der Überstand des Wälzkörpers derart bemessen ist, daß zwischen dem am Überstandende des Wälzkörpers anliegenden Schreib- oder Zeichnungsträger (4) und der Stirnfläche (3,3') des Zeichenendes (1,1',1'') der Kapillarspalt (K) für das Schreibmedium gebildet ist, und wobei die Stirnfläche (3,3') von innen nach außen verlaufende Rillen (13) mit kapillarwirkenden Querschnittsabmessungen aufweist.

2. Zeichengerät nach Anspruch 1, dadurch gekennzeichnet, daß der Wälzkörper als Kugel (2) ausgebildet und vorzugsweise zentral in der Stirnfläche (3,3') angeordnet ist.

3. Zeichengerät nach Anspruch 2, dadurch gekennzeichnet, daß die Kugel (2) aus Metall oder Hartmetall besteht.

4. Zeichengerät nach Anspruch 2 oder 3, dadurch gekennzeichnet, daß die Kugel (2) in dem Zeichenende (1,1',1'') mit einem vorzugsweise Kapillarkräfte bildenden Spiel gelagert und in dem der Stirnfläche (3,3') gegenüberliegenden Bereich des Zeichenendes (1,1',1'') durch wenigstens zwei halterfeste, vorzugsweise stegförmige Widerlager (5) rückseitig abgestützt ist, die die Kugel (2) entlang eines Kleinkreises oder punktförmig mit ihren zweckmäßigerweise abgeschrägten Berührungsflächen (6) berühren.

5. Zeichengerät nach einem der Ansprüche 2 bis 4, dadurch gekennzeichnet, daß zumindest der die Kugel (2) umgebende Bereich des Zeichenendes (1,1',1'') aus vzw. elastisch aufweitbarem Kunststoff ist.

6. Zeichengerät nach einem der Ansprüche 2 bis 5, dadurch gekennzeichnet, daß das Zeichenende (1,1'') einteilig ist.

7. Zeichengerät nach einem der Ansprüche 2 bis 5, dadurch gekennzeichnet, daß das Zeichenende (1') mehrteilig ausgebildet und vorzugsweise aus zwei zusammensteckbaren, an ihren Steckbereichen (12a,12b) rotationssymmetrischen Teilen (11a, 11b) zusammengesetzt ist.

8. Zeichengerät nach einem der Ansprüche 2 bis 7, dadurch gekennzeichnet, daß in dem Zeichengerät (8) ein mit Tusche oder Tinte gefülltes Schreibmittel-Reservoir (10) vorgesehen ist.

9. Zeichengerät nach einem oder mehreren der Ansprüche 2 bis 8, dadurch gekennzeichnet, daß die von innen nach außen verlaufenden Rillen (13) radial angeordnet sind.

## Claims

1. A drawing implement, particularly for numerically controlled draughting systems, comprising a drawing end (1, 1', 1'') whose front part or face (3, 3') determines the width of the line drawn by the drawing implement and in use has between itself and a graphic carrier (4) a capillary gap (K), comprising a means feeding writing medium to the drawing end (1, 1', 1'') and further comprising a rotatable rolling element projecting beyond the face (3, 3') of the drawing end (1, 1', 1''), **wherein** the projection of the rolling element is dimensioned such that the capillary gap (K) for the writing medium is formed between the graphic carrier (4) lying against the projecting end of the rolling element and the face (3, 3') of the drawing end (1, 1', 1''), and the face (3, 3') has grooves (13) which run from inside to outside and have crosssectional dimensions of capillary action.

2. A drawing implement as claimed in claim 1, characterized in that the rolling element takes the form of a ball (2) and is preferably arranged centrally in the face (3, 3').

3. A drawing implement as claimed in claim 2, characterized in that the hall (2) is of metal or carbide.

4. A drawing implement as claimed in claim 2 or claim 3, characterized in that the ball (2) is mounted in the drawing end (1,1',1'') with a clearance preferably forming capillary forces and is supported at the rear in that area of the drawing end (1, 1', 1'') which is opposite the face (3, 3') by at least two retentive, preferably web-like abutments (5) whose contact surfaces (6), suitably sloped ones, are on contact with the ball (2) along a small circle or are in punctiform contact therewith.

5. A drawing implement as claimed in any one of claims 2 to 4, characterized in that at least the area of the drawing end (1, 1', 1'') surrounding the ball (2) is made of preferably elastically expandible plastics material.

6. A drawing implement as claimed in any one of claims 2 to 5, characterized in that the drawing end (1, 1'') is one-piece.

7. A drawing implement as claimed in any one of claims 2 to 5, characterized in that the drawing end (1') is multipart and preferably composed of two intermateable parts (11a, 11b) which are rotationally symmetric at their mating areas (12a, 12b).

8. A drawing implement as claimed in any one of claims 2 to 7, characterized in that a writing medium reservoir (10) filled with China ink or ink is provided in the drawing implement (8).

9. A drawing implement as claimed in any one or more of claims 2 to 8, characterized in that the grooves (13) running from inside to outside are radially arranged.

## Revendications

1. Instrument à dessiner, notamment pour des machines à dessiner à commande numérique, comportant une pointe à écrire (1,1',1") dont la face frontale (3,3') détermine l'épaisseur du trait de l'instrument et présente, en utilisation, une fente capillaire (K) entre elle et un support d'écriture ou de dessin (4), un moyen d'apport de fluide d'écriture à la pointe à écrire (1,1',1") et un corps roulant rotatif dépassant de la face frontale (3,3') de la pointe à écrire (1,1',1"), la partie en saillie du corps roulant étant dimensionnée de telle sorte que la fente capillaire (K) pour le fluide d'écriture est formée entre la face frontale (3,3') de la pointe à écrire (1,1',1") et le support d'écriture ou de dessin (4) appuyé contre l'extrémité de la partie en saillie du corps roulant, et la face frontale (3,3') présentant des rainures (13) s'étendant de l'intérieur vers l'extérieur, avec des dimensions de section à effet capillaire.

2. Instrument à dessiner selon la revendication 1, caractérisé en ce que le corps roulant est réalisé sous la forme d'une bille (2) et disposé de préférence centralement dans la face frontale (3,3').

3. Instrument à dessiner selon la revendication 2, caractérisé en ce que la bille (2) est réalisée en métal ou métal dur.

4. Instrument à dessiner selon la revendication 2 ou 3, caractérisé en ce que la bille (2) est montée dans la pointe à écrire (1,1',1") avec un jeu constituant de préférence des forces capillaires et est soutenue du côté arrière, dans la région de la pointe à écrire (1,1',1") qui est opposée à la face frontale (3,3'), par au moins deux éléments de contre-appui fixes (5), de préférence en forme de nervures, qui entrent en contact avec la bille (2) le long d'un cercle réduit ou ponctuellement par leurs faces de contact (6) opportunément biseautées.

5. Instrument à dessiner selon l'une des revendications 2 à 4, caractérisé en ce qu'au moins la région de la pointe à écrire (1,1',1") qui entoure la bille (2) est réalisée en matière plastique, de préférence élastiquement expansible.

6. Instrument à dessiner selon l'une des revendications 2 à 5, caractérisé en ce que la pointe à écrire (1,1") est réalisée d'une pièce.

7. Instrument à dessiner selon l'une des revendications 2 à 5, caractérisé en ce que la pointe à écrire (1') est réalisée en plusieurs parties et constituée de préférence de deux parties (11a,11b) pouvant être emboîtées l'une dans l'autre et à symétrie de révolution dans leurs régions d'emboîtement (12a,12b).

8. Instrument à dessiner selon l'une des revendications 2 à 7, caractérisé en ce qu'un réservoir de fluide d'écriture (10), rempli d'encre ou d'encre de Chine, est prévu dans l'instrument à dessiner (8).

9. Instrument à dessiner selon une ou plusieurs des revendications 2 à 8, caractérisé en ce que les rainures (13) s'étendant de l'intérieur vers l'extérieur sont disposées radialement.
